# FASCICULE DE BREVET EUROPEEN

(11) **EP 0 494 124 B1**
(45) Date de publication et mention de la délivrance du brevet: **14.12.1994**
(21) Numéro de dépôt: 92400004.5
(22) Date de dépôt: 02.01.1992
(51) Int. Cl.: H04R 1/34, H04R 1/26, H04R 1/28

(54) **Dispositif de sonorisation omnidirectionnelle**
Rundstrahlende Lautsprechervorrichtung
Omnidirectional loudspeaker arrangement

(30) Priorité: 04.01.1991 FR 9100076
(43) Date de publication de la demande: 08.07.1992
(73) Titulaire: MAJORCOM, F-75016 Paris (FR); Verrier épouse Murillo, Marie Helène, F-31130 Flourens (FR)
(72) Inventeur: Verrier-Murillo, Marie-Hélène, F-31130 Flourens (FR)
(74) Mandataire: Dossmann, Gérard

(56) Documents cités:
- EP-A- 0 252 337
- GB-A- 2 184 323
- US-A- 1 943 499
- US-A- 3 819 005

## Description

### Dispositif de sonorisation omnidirectionnelle.

La présente invention concerne un dispositif de sonorisation omnidirectionnelle comprenant une enceinte pourvue d'un haut-parleur et un élément répartiteur d'ondes acoustiques associé au haut-parleur.

Traditionnellement, les enceintes acoustiques comportent un ou plusieurs haut-parleurs orientés dans une même direction. Du fait des propriétés intrinsèques de la propagation d'ondes acoustiques, les ondes basses fréquences se propagent de façon omnidirectionnelle, c'est-à-dire dispersées dans l'espace sans qu'il n'y ait une direction prédominante de propagation, tandis que les ondes hautes fréquences, au contraire, se propagent plutôt suivant une direction privilégiée. Il en résulte pour pouvoir profiter pleinement des effets acoustiques sans perdres les aigus du spectre audible, que l'auditeur doit se placer dans une zone de sonorisation centrée sur l'axe d'émission de l'enceinte acoustique.

A titre indicatif, le spectre audible est constitué par l'ensemble des fréquences comprises entre 20 Hz et 20 000 Hz, et est divisé schématiquement en trois parties : la partie haute ou les aigus correspond à des fréquences supérieures à 5 000 Hz; la partie médiane ou les médiums correspond aux fréquences comprises entre 150 Hz et 5 000 Hz; et la partie basse ou les graves correspond à des fréquences inférieures à 150 Hz. Les ondes acoustiques produites par le ou les haut-parleurs sont en principe situées dans le spectre audible.

Pour remédier aux inconvénients des enceintes acoustiques classiques, il a été envisagé d'augmenter l'angle de sonorisation spatiale de l'enceinte en utilisant un réflecteur d'ondes acoustiques. En effet, une propriété importante des ondes acoustiques est que plus la fréquence augmente, plus la réflexion sur une surface solide est importante. Il en résulte qu'à l'aide d'un réflecteur, il est plus facile de dévier par réflexion le parcours de diffusion des aigus que celui des graves.

Concrètement, la solution consistait en un dispositif de sonorisation à symétrie de révolution autour d'un axe avec le haut-parleur centré sur l'axe. Le haut-parleur est encastré dans une enceinte sphérique fermée ou dans une extrémité d'une colonne acoustique comportant un labyrinthe acoustique à tube et dont l'autre extrémité est ouverte. En face du haut-parleur est monté un réflecteur dont la surface de réflexion est engendrée par la rotation autour de l'axe de symétrie d'un arc de parabole ou d'hyperbole.

De cette manière, les aigus du spectre audible produits par le haut-parleur sont réfléchis et guidés par le réflecteur et couvrent un espace de 360° autour de l'axe de symétrie et un angle de sonorisation pouvant atteindre 270°.

Outre l'augmentation de l'angle de sonorisation du dispositif dans les aigus, le réflecteur placé en face du haut-parleur permet de supprimer ou réduire efficacement la turbulence de l'air créé directement en face du haut-parleur dans les systèmes classiques et d'améliorer en conséquence la qualité du son diffusé.

Cependant, la disposition du réflecteur pour assurer la diffusion omnidirectionnelle des aigus nécessite que le haut-parleur soit placé face au réflecteur et non à l'auditeur. Une telle disposition n'a pas de conséquence directe sur la diffusion des graves qui présentent déjà des propriétés omnidirectionnelles. En revanche, pour ce qui est des médiums, le rendement acoustique est plutôt médiocre.

En effet, situés entre les aigus et les graves, les médiums ne peuvent être que très partiellement réfléchis et ne se propagent que très partiellement de façon omnidirectionnelle. Il en résulte que les dispositifs de sonorisation à réflecteur connus jusqu'à présent n'assurent pas une restitution efficace des médiums du spectre audible produit par le haut-parleur, or les médiums sont plus sollicités que les aigus et les graves d'une manière générale.

On connaît par ailleurs par le brevet américain US-A-3 819 005 un dispositif de sonorisation omnidirectionnelle comprenant une enceinte sensiblement sphérique pourvue de deux haut-parleurs séparés l'un de l'autre et orientés radialement vers l'extérieur de l'enceinte, et deux réflecteurs d'ondes acoustiques à symétrie de révolution disposés au regard des haut-parleurs et reliés mécaniquement à l'enceinte par l'intermédiaire d'une structure entourant l'enceinte. Chaque réflecteur est engendré par la révolution de deux arcs de cercle de rayon différent.

On connaît en outre par le brevet américain US-A-1 943 499 un amplificateur du son comprenant deux passages sonores situés de part et d'autre d'un ou de plusieurs haut-parleurs et une chambre d'égalisation formée entre les deux passages sonores afin de supprimer les interférences sonores indésirables provenant des deux passages sonores. Le passage sonore situé devant le haut-parleur présente un conduit central sous forme d'une trompe prolongée par un pavillon de révolution de sections annulaires.

Comme pour les dispositifs de sonorisation omnidirectionnels classiques, l'absence de chambre de compression dans les dispositifs de sonorisation proposés par les brevets américains précités ne permet pas une amplification efficace des médiums du spectre audible produits par les haut-parleurs.

La présente invention a pour objet de pallier l'inconvénient susmentionné en réalisant un dispositif de sonorisation omnidirectionnelle particulièrement performant pour tout le spectre audible, notamment dans les médiums.

Le dispositif de sonorisation omnidirectionnelle, selon l'invention, comprend une enceinte à symétrie de révolution pourvue d'un haut-parleur centré sur l'axe de symétrie et orienté axialement vers l'extérieur de l'enceinte, un élément répartiteur ou réflecteur d'ondes acoustiques à symétrie de révolution autour de l'axe de symétrie disposé en regard du haut-parleur et relié mécaniquement à l'enceinte. L'élément répartiteur ou réflecteur délimite avec l'enceinte un espace à symétrie de révolution constitué d'une part d'un volume central devant le haut-parleur et d'autre part d'un pavillon de révolution dont la section de révolution augmente depuis son entrée annulaire jusqu'à sa sortie annulaire.

Selon l'invention, le volume central devant le haut-parleur forme une chambre de compression d'ondes acoustiques du spectre audible produites par le haut-parleur, la section de la sortie périphérique de la chambre de compression étant plus petite que la surface de la membrane du haut-parleur. Un tweeter centré sur l'axe de symétrie ou plusieurs tweeters répartis régulièrement autour de l'axe de symétrie est (sont) disposé(s) dans la chambre de compression. Les tweeters sont des haut-parleurs qui émettent des ondes acoustiques dans la partie haute du spectre audible. Avantageusement, le vecteur directeur de la face émettrice des tweeters fait un angle inférieur à 90° par rapport à l'axe de symétrie de façon à orienter les tweeters vers le réflecteur.

De préférence, la sortie périphérique de la chambre de compression est constituée par une gorge de révolution qui représente un étranglement de section annulaire de la chambre de compression. Cette gorge de révolution peut être située le long du bord périphérique du haut-parleur.

Selon un mode particulier de réalisation de l'invention, le réflecteur présente une protubérance à symétrie de révolution centrée sur l'axe de symétrie et dirigée vers le haut-parleur. A l'extrémité de la protubérance est monté un organe de support sous forme d'étoile sur chaque branche de laquelle est monté un tweeter. Il est également possible de monter le ou les tweeters directement sur la protubérance du réflecteur selon une orientation appropriée.

Avantageusement, la variation des sections de révolution du pavillon depuis son entrée jusqu'à sa sortie subit une loi de croissance exponentielle, mais qui peut également être hyperbolique ou conique.

L'enceinte supportant le haut-parleur et qui constitue la charge acoustique pour les fréquences basses, peut être de différents types. En particulier, elle peut être du type à résonateur de Helmholtz et évent accordé. Elle pourra comporter soit un évent sur l'axe de symétrie, soit plusieurs évents régulièrement répartis autour de l'axe de symétrie et situés à l'opposé du haut-parleur.

De préférence, l'enceinte et le réflecteur sont rendus solidaires l'un de l'autre à l'aide des tiges rigides réparties uniformément autour de l'axe de symétrie et suivant la section annulaire de sortie périphérique de la chambre de compression. De cette manière, la surface de ladite section de sortie est davantage réduite par la présence des tiges.

Bien entendu le réflecteur et la partie de l'enceinte pour délimiter le pavillon de révolution doivent présenter une surface lisse afin d'améliorer les caractéristiques de réflexion d'ondes acoustiques. L'enceinte et le réflecteur sont de préférence réalisés en matériau léger pour diminuer le poids du dispositif de l'invention, par exemple en matière plastique rigide ou en aluminium.

L'invention sera mieux comprise à l'étude de la description détaillée d'un exemple de réalisation pris à titre nullement limitatif et illustré par le dessin unique annexé représentant une coupe axiale schématique du dispositif de l'invention.

Selon la figure unique, le dispositif de sonorisation omnidirectionnelle selon l'invention comprend une enceinte 1, un haut-parleur 2, un élément répartiteur ou réflecteur 3 d'ondes acoustiques et plusieurs tweeters 4. Le haut-parleur 2 est encastré dans la paroi 5 de l'enceinte 1 au moyen d'un rebord de support annulaire 6 autour du bord périphérique du haut-parleur 2.

Le haut-parleur 2 est orienté verticalement vers le haut, son axe XX′ constituant l'axe de symétrie commun de l'enceinte 1 et du réflecteur 3. L'enceinte 1 présente un évent 7 sous forme tubulaire dirigé vers l'intérieur de l'enceinte 1 et situé coaxialement à l'axe de symétrie XX′. Le volume 8 enfermé par l'enceinte 1 contribue à une amplification des graves principalement autour d'une fréquence de résonance accordée par l'évent 7 qui constitue une sortie privilégiée des ondes acoustiques basses fréquences.

Le réflecteur 3 est monté sur l'enceinte 1 au moyen de plusieurs tiges rigides, non représentées, réparties régulièrement autour du haut-parleur 2 en suivant une section annulaire 9 représentée par des points mixtes.

Le réflecteur 3 ainsi monté délimite avec la paroi 5 de l'enceinte 1 un espace à symétrie de révolution autour de l'axe XX′, ledit espace étant subdivisé en deux parties : un volume central 10 en face du haut-parleur 2 et un pavillon de révolution 11 autour du volume central 10. La limite de séparation entre le volume central 10 et le pavillon 11 est représentée par la section annulaire 9 qui constitue à la fois la sortie périphérique du volume central 10 et l'entrée du pavillon 11. La sortie annulaire 12 du pavillon 11 est constituée par une section annulaire formée entre le bord extérieur 13 du réflecteur 3 et l'enceinte 1, ladite section étant engendrée par la révolution autour de l'axe XX′ d'un segment de droite représentant la distance entre le bord extérieur 13 du réflecteur 3 et l'enceinte 1.

Selon l'invention, la section de révolution 14 engendrée par la révolution autour de l'axe de symétrie XX′ d'un segment de droite représentant la distance d'un point 15 sur le réflecteur 3 et l'enceinte 1. La variation de la section de révolution 14 du pavillon 11 depuis son entrée 9 jusqu'à sa sortie 12 subit une loi de croissance monotone, de préférence exponentielle. Ainsi, l'entrée 9 du pavillon 11 présente la section la plus faible du pavillon.

Selon l'invention, la section 9 de l'entrée du pavillon 11 constitue également la sortie périphérique du volume central 10 et doit être inférieure à la surface de la membrane 16 du haut-parleur 2, de façon à pouvoir créer une chambre de compression dans le volume 10 pour les ondes acoustiques, notamment dans les médiums et une partie des graves.

La combinaison entre la chambre de compression 10 et le pavillon 11 a pour effet d'augmenter le rendement acoustique des médiums et des graves, et d'obtenir ainsi une amplification des ondes acoustiques correspondantes à la sortie 12 du pavillon 11. La surface intérieure 17 du réflecteur 3 ainsi que la surface extérieure 18 de l'enceinte 1 délimitée par l'entrée 9 et la sortie 12 du pavillon de révolution 11 sont lisses de façon à pouvoir assurer une bonne réflexion des ondes acoustiques. Ainsi, les aigus et médiums et éventuellement une partie des graves sont guidés par la surface intérieure 17 du réflecteur 3 et la surface extérieure 18 de l'enceinte 1 vers la sortie 12 du pavillon de révolution 11. Il faut ajouter à cela les graves issus de l'évent 7 de l'enceinte 1. De cette manière le dispositif de l'invention assure une sonorisation omnidirectionnelle autour de l'axe XX′ avec un rendement élevé notamment pour les médiums. La zone de sonorisation se situe ainsi en bas du dispositif dont l'étendue est délimitée approximativement par une surface tronconique prolongeant tangentiellement le réflecteur 3 vers le bas.

Concrètement, les médiums et une partie des graves produits par le haut-parleur 2 subissent d'abord une compression dans la chambre de compression 10 avant de franchir la gorge annulaire 9 qui constitue la sortie périphérique de la chambre et dont la section annulaire est plus petite que la surface de la membrane 16 du haut-parleur 2. Les ondes correspondantes pénètrent ensuite dans le pavillon 11 dont les sections croissantes assurent l'adaptation entre la haute impédance de rayonnement de la gorge annulaire et la basse impédance acoustique de l'air à l'extérieur du pavillon. De cette façon le rendement dans les médiums et une partie des graves est considérablement augmenté.

En ce qui concerne les aigus émis par le haut-parleur 2, la chambre de compression 10 n'apporte pas d'augmentation de rendement significatif dans cette partie du spectre.

Afin d'augmenter la puissance de diffusion dans les aigus, l'invention prévoit un ou plusieurs tweeters 4 de petites dimensions montés sur un organe de support 19 qui est rendu solidaire de l'extrémité d'une protubérance axiale 20 du réflecteur 3. Lorsque plusieurs tweeters sont utilisés, le support 19 est en forme d'étoile avec autant de branches que de tweeters 4 à supporter. La face émettrice 21 des tweeters est de préférence orientée vers la surface intérieure 17 du réflecteur 3.

Après une première réflexion sur la partie centrale de la surface intérieure 17, les aigus sortent de la chambre de compression 10 pour être ensuite éventuellement réfléchis par la surface extérieure 18 de l'enceinte 1 et/ou la surface intérieure 17 du réflecteur 3 avant de franchir la sortie 12. La somme des surfaces émissives des tweeters 4 étant très nettement inférieure à la section de la gorge annulaire 9, aucun effet de compression n'est exercé par la chambre 10 pour les ondes acoustiques issues de ces tweeters.

Dans cet exemple, le réflecteur 3 et la paroi 5 de l'enceinte 1 sont engendrés par la rotation autour de l'axe de symétrie XX′ d'un arc de courbe dont le rayon de courbure varie régulièrement. D'autres formes de courbes génératrices, telles que segments de droit ou arcs de cercle peuvent également être utilisées. Il est préférable de rendre le réflecteur 3 anti-résonant de façon à éviter des effets acoustiques parasitaires. Une solution consiste à couvrir la surface extérieure 22 du réflecteur par un revêtement d'absorption acoustique, par exemple en caoutchouc.

Dans la pratique, l'alimentation en courant électrique du haut-parleur 2 et des tweeters 4 est réalisée au moyen d'un câble électrique traversant axialement la protubérance 20 du réflecteur 3. Le dispositif de sonorisation omnidirectionnelle selon l'invention peut être utilisé aussi bien en suspension suivant l'axe de symétrie XX′, qu'en position inclinée au moyen d'un support approprié.

## Revendications

1. Dispositif de sonorisation omnidirectionnelle comprenant une enceinte (1) à symétrie de révolution pourvue d'un haut-parleur (2) centré sur l'axe de symétrie (XX′) et orienté axialement vers l'extérieur de l'enceinte, et un élément répartiteur ou réflecteur (3) d'ondes acoustiques à symétrie de révolution autour dudit axe de symétrie disposé en regard du haut-parleur et relié mécaniquement à l'enceinte pour former un espace à symétrie de révolution constitué d'une part d'un volume central (10) devant le haut-parleur et d'autre part d'un pavillon de révolution (11) dont la section de révolution (14) augmente depuis son entrée annulaire (9) jusqu'à sa sortie annulaire (12), caractérisé par le fait que le volume central (10) forme une chambre de compression d'ondes acoustiques du spectre audible produites par le haut-parleur, la section (9) de la sortie périphérique de la chambre de compression étant plus petite que la surface de la membrane (16) du haut-parleur, et qu'un tweeter centré sur l'axe de symétrie (XX′) ou plusieurs tweeters (4) répartis régulièrement autour de l'axe de symétrie est (sont) disposé(s) dans la chambre de compression.

2. Dispositif selon la revendication 1, caractérisé par le fait que la sortie périphérique (9) de la chambre de compression (10) est constituée par une gorge de révolution qui représente un étranglement de section annulaire de la chambre de compression.

3. Dispositif selon la revendication 1 ou 2, caractérisé par le fait que la sortie périphérique (9) de la chambre de compression (10) est située le long du bord périphérique du haut-parleur (2).

4. Dispositif selon l'une des revendications précédentes, caractérisé par le fait que le vecteur normal à la face émettrice (21) des tweeters fait un angle inférieur de 90° par rapport à l'axe de symétrie, de façon à orienter les tweeters face à l'élément répartiteur (3).

5. Dispositif selon la revendication 4, caractérisé par le fait que l'élément réflecteur (3) présente une protubérance (20) à symétrie de révolution centrée sur l'axe de symétrie (XX′) et dirigée vers le haut-parleur (2), et que le ou les tweeters (4) sont montés soit directement soit indirectement sur la protubérance.

6. Dispositif selon la revendication 5, caractérisé par le fait qu'il comprend en outre un organe de support (19) en étoile rendu solidaire de la protubérance (20) et dont chaque branche supporte un tweeter (4).

7. Dispositif selon l'une des revendications précédentes, caractérisé par le fait que l'enceinte (1) et l'élément répartiteur (3) sont rendus solidaires l'un de l'autre au moyen de plusieurs tiges rigides réparties uniformément autour de l'axe de symétrie (XX′) et suivant la section annulaire (9) de la sortie périphérique de la chambre de compression (10).

8. Dispositif selon l'une des revendications précédentes, caractérisé par le fait que l'enceinte (1) comporte un ou plusieurs évents (7) régulièrement répartis autour de l'axe de symétrie (XX′) et situés à l'opposé du haut-parleur (2).

9. Dispositif selon l'une des revendications précédentes, caractérisé par le fait que la section de révolution (14) du pavillon (11) varie depuis l'entrée annulaire (9) jusqu'à la sortie annulaire (12) selon une loi de croissance exponentielle.

10. Dispositif selon l'une des revendications précédentes, caractérisé par le fait que la surface intérieure (17) de l'élément répartiteur (3) et la surface extérieure (18) de l'enceinte (1) comprise entre l'entrée (9) et la sortie (12) du pavillon de révolution (11) sont lisses et que la surface extérieure (22) de l'élément répartiteur (3) est pourvu d'un revêtement d'absorption acoustique.

## Claims

1. Omnidirectional sound-reproducing device comprising an axisymmetric enclosure (1) provided with a loudspeaker (2) centred on the axis of symmetry (XX′) and pointing axially outwards from the enclosure, and an acoustic-wave distributor or reflector element (3) axisymmetric about the said axis of symmetry arranged facing the loudspeaker and connected mechanically to the enclosure to form an axisymmetric space consisting on the one hand of a central volume (10) ahead of the loudspeaker and on the other hand of a horn of revolution (11) whose section of revolution (14) increases from its annular entrance (9) up to its annular exit (12), characterized in that the central volume (10) forms a compression chamber for acoustic waves from the audible spectrum which are produced by the loudspeaker, the section (9) of the peripheral exit of the compression chamber being smaller than the area of the diaphragm (16) of the loudspeaker, and in that a tweeter centred on the axis of symmetry (XX′) or several tweeters (4) regularly distributed about the axis of symmetry is (are) arranged in the compression chamber.

2. Device according to Claim 1, characterized in that the peripheral exit (9) of the compression chamber (10) consists of a throat of revolution which represents a constriction of annular section of the compression chamber.

3. Device according to Claim 1 or 2, characterized in that the peripheral exit (9) of the compression chamber (10) is situated along the peripheral edge of the loudspeaker (2).

4. Device according to one of the preceding claims, characterized in that the vector normal to the emitting face (21) of the tweeters makes an angle of less than 90° with respect to the axis of symmetry, so as to point the tweeters towards the distributor element (3).

5. Device according to Claim 4, characterized in that the reflector element (3) exhibits an axisymmetric protuberance (20) centred on the axis of symmetry (XX′) and directed towards the loudspeaker (2), and in that the tweeter or tweeters (4) are mounted either directly or indirectly on the protuberance.

6. Device according to Claim 5, characterized in that it furthermore comprises a star-shaped support member (19) attached solidly to the protuberance (20) and each branch of which supports a tweeter (4).

7. Device according to one of the preceding claims, characterized in that the enclosure (1) and the distributor element (3) are attached solidly together by means of several rigid rods distributed uniformly about the axis of symmetry (XX′) and following the annular section (9) of the peripheral exit of the compression chamber (10).

8. Device according to one of the preceding claims, characterized in that the enclosure (1) includes one or more vents (7) regularly distributed about the axis of symmetry (XX′) and situated at the opposite end from the loudspeaker (2).

9. Device according to one of the preceding claims, characterized in that the section of revolution (14) of the horn (11) varies from the annular entrance (9) up to the annular exit (12) in accordance with an exponential law of growth.

10. Device according to one of the preceding claims, characterized in that the inside surface (17) of the distributor element (3) and the outside surface (18) of the enclosure (1) included between the entrance (9) and the exit (12) of the horn of revolution (11) are smooth and in that the outside surface (22) of the distributor element (3) is provided with an acoustic absorption lining.

## Patentansprüche

1. Rundstrahlende Lautsprechervorrichtung mit einem rotationssymmetrischen Gehäuse (1), das einen auf der Symmetrieachse (XX′) zentrierten und axial auf das Gehäuseäußere ausgerichteten Lautsprecher (2) aufweist, und einem Verteilungs- oder Reflexionselement (3) für zur besagten Symmetrieachse rotationssymmetrische Schallwellen, das gegenüber dem Lautsprecher angeordnet und mechanisch mit dem Gehäuse verbunden ist, um einen rotationssymmetrischen Raum zu bilden, der einerseits aus einem Zentralvolumen (10) vor dem Lautsprecher und andererseits aus einem Rotationstrichter (11) besteht, dessen Rotationsabschnitt (14) von seinem ringförmigen Eingang (9) bis zu seinem ringförmigen Ausgang (12) ansteigt, dadurch gekennzeichnet, daß das Zentralvolumen (10) eine Kompressionskammer für vom Lautsprecher erzeugte Schallwellen im hörbaren Spektrum bildet, wobei der Abschnitt (9) des peripheren Ausgangs der Kompressionskammer kleiner als die Oberfläche der Membran (16) des Lautsprechers ist, und daß ein auf der Symmetrieachse (XX′) zentrierter Hochtöner oder mehrere regelmäßig um die Symmetrieachse verteilte Hochtöner (4) in der Kompressionskammer angeordnet ist (sind).

2. Anordnung nach Anspruch 1, dadurch gekennzeichnet, daß der periphere Ausgang (9) der Kompressionskammer (10) aus einem Rotationshals besteht, der eine Einschnürung des ringförmigen Abschnittes der Kompressionskammer darstellt.

3. Vorrichtung nach Anspruch 1 oder 2, dadurch gekennzeichnet, daß der periphere Ausgang (9) der Kompressionskammer (10) entlang des peripheren Randes des Lautsprechers (2) liegt.

4. Vorrichtung nach einem der vorhergehenden Ansprüche, dadurch gekennzeichnet, daß der senkrecht zur Emissionsfläche (21) der Hochtöner stehende Vektor einen Winkel unter 90° zur Symmetrieachse bildet, um die Hochtöner auf das Verteilungselement (3) zu orientieren.

5. Vorrichtung nach Anspruch 4, dadurch gekennzeichnet, daß das Reflexionselement (3) einen auf der Symmetrieachse (XX′) zentrierten und auf den Lautsprecher (2) gerichteten rotationssymmetrischen Vorsprung (20) darstellt und daß der oder die Hochtöner (4) entweder direkt oder indirekt auf dem Vorsprung angebracht sind.

6. Vorrichtung nach Anspruch 5, dadurch gekennzeichnet, daß sie des weiteren ein mit dem Vorsprung (20) einstückiges sternförmiges Stützelement (19) umfaßt, dessen Zweige jeweils einen Hochtöner (4) tragen.

7. Vorrichtung nach einem der vorhergehenden Ansprüche, dadurch gekennzeichnet, daß das Gehäuse (1) und das Verteilungselement (3) mittels mehrerer gleichförmig um die Symmetrieachse (XX′) verteilter und dem ringförmigen Abschnitt (9) des peripheren Ausgangs der Kompressionskammer (10) folgender steifer Stangen miteinander fest verbunden sind.

8. Vorrichtung nach einem der vorhergehenden Ansprüche, dadurch gekennzeichnet, daß das Gehäuse (1) einen oder mehrere gleichmäßig um die Symmetrieachse (XX′) verteilte und dem Lautsprecher (2) gegenüberliegende Luftlöcher (7) umfaßt.

9. Vorrichtung nach einem der vorhergehenden Ansprüche, dadurch gekennzeichnet, daß der Rotationsabschnitt (14) des Trichter2s (11) sich vom ringförmigen Eingang (9) bis zum ringförmigen Ausgang (12) nach einem exponentiellen Wachstumsgesetz verändert.

10. Vorrichtung nach einem der vorhergehenden Ansprüche, dadurch gekennzeichnet, daß die Innenfläche (17) des Verteilungselementes (3) und die Außenfläche (18) des Gehäuses (1) zwischen dem Eingang (9) und dem Ausgang (12) des Rotationstrichters (11) glatt sind und daß die Außenfläche (22) des Verteilungselementes (3) mit einem schallabsorbierenden Überzug versehen ist.
